# FASCICULE DE BREVET EUROPEEN

(11) **EP 1 863 989 B1**
(45) Date de publication et mention de la délivrance du brevet: **09.11.2011**
(21) Numéro de dépôt: 06708447.5
(22) Date de dépôt: 22.02.2006
(51) Int. Cl.: E05B 65/32

(54) **SERRURE AYANT UN SEUL COMMUTATEUR**
SCHLOSS MIT EINEM EINZIGEN SCHALTER
LOCK HAVING A SINGLE SWITCH

(30) Priorité: 01.03.2005 FR 0502048
(43) Date de publication de la demande: 12.12.2007
(73) Titulaire: Valeo Sécurité Habitacle, 94046 Créteil Cedex (FR)
(72) Inventeur: PECOUL, Jean-christophe, VALEO SECURITE HABITACLE, F-94042 Créteil Cedex (FR); WATTEBLED, Christian, VALEO SECURITE HABITACLE, F-94042 Créteil Cedex (FR)
(74) Mandataire: Jacquot, Ludovic R. G.
(86) Numéro de dépôt international: PCT/EP2006/060176
(87) Numéro de publication internationale: WO 2006/092372

(56) Documents cités:
- US-A- 4 298 223
- US-A- 5 785 364
- US-A- 5 810 423
- US-A- 5 810 423
- US-A1- 2005 001 437

## Description

L'invention concerne une serrure, électrique ou mécanique, pour l'assistance à l'ouverture/fermeture d'un ouvrant associé et/ou pour la condamnation/décondamnation de ladite serrure. Elle concerne en particulier une serrure disposant d'un seul commutateur destiné à indiquer les états « ouvert » et « fermé » de la serrure.

Il est impératif pour la gestion des fonctions de la serrure, à savoir en particulier l'assistance ouverture/fermeture ou la condamnation/décondamnation, de connaître précisément l'état « ouvert » et « fermé » de la serrure.

On connaît dans l'art antérieur des serrures, par exemple des serrures électriques, disposant de deux commutateurs. Une telle serrure électrique est décrite dans le document FR 2778939 au nom de la demanderesse. Dans une telle serrure, un commutateur coopère avec le pêne et un autre commutateur coopère avec le cliquet de sorte qu'il est possible de connaître de façon extrêmement fiable l'état « ouvert » et « fermé » de la serrure. En effet, avec le commutateur lié au pêne, on obtient l'information relative à l'état d'ouverture de la serrure, dépendant de la position du pêne, et avec le commutateur lié au cliquet, on obtient l'information relative à la fermeture de la serrure, dépendant de la position de la dent de cliquet en prise, ou en coopération, avec le second cran de fermeture du pêne.

Ce type de serrures permet d'obtenir une information fable quant à l'état de la serrure mais il nécessite d'utiliser deux commutateurs et toute l'électronique de gestion dédiée, ce qui est particulièrement coûteux et encombrant.

On connaît également dans l'art antérieur des serrures comportant un seul commutateur, tels que le document US 6175202. Dans cette serrure, l'unique commutateur coopère avec le pêne de sorte qu'on obtient une information fiable relativement à l'état d'ouverture de la serrure mais aucune information fiable quant à l'état de fermeture de la serrure. Le document US 20050001437 divulgue une serrure disposant d'un seul commutateur pour indiguer l'état «ouvert» ou «fermé» de ladite serrure et correspond au préamble de la revendication 1.

La présente invention a pour but de proposer une construction alternative d'une serrure disposant d'un seul commutateur et d'un moyen mécanique particulièrement simple et peu coûteux apte à permettre l'indication exacte des états de la serrure.

La présente invention concerne ainsi une serrure disposant d'un seul commutateur pour indiquer l'état « ouvert » ou « fermé » de ladite serrure,

Selon l'invention, pendant les phases d'ouverture/fermeture, le pêne et le cliquet coopèrent avec la came.

Selon un mode d'exécution, pendant la phase d'ouverture, le cliquet coopère en premier avec la came tandis que pendant la phase de fermeture, le pêne coopère en premier avec la came.

Grâce à l'invention, il est maintenant possible d'obtenir l'information vraie quant à l'état « ouvert » et « fermé » de la serrure grâce à un seul commutateur.

Dans la suite, la serrure décrite a pour fonction l'assistance à l'ouverture d'un ouvrant de véhicule, tel qu'une portière. Bien entendu, la serrure selon l'invention n'est pas limitée à la fonction d'assistance ouverture/fermeture d'un ouvrant et pourra également réaliser d'autres fonctions, telles que la condamnation/décondamnation.

L'invention est décrite ci-après plus en détail, à l'aide de figures ne représentant que des modes préférés de l'invention définie par les revendications.
La figure 1 est une vue schématique de l'ensemble des éléments d'une serrure selon l'invention,
La figure 2 est une vue schématique d'une serrure selon l'invention après une commande de l'actionneur électrique pour l'ouverture de l'ouvrant,
La figure 3 est la même vue schématique, suivant dans le temps la figure 2 pendant une phase d'ouverture, illustrant les différents éléments de la serrure selon l'invention lorsque le pêne est en position d'ouverture,
La figure 4 est une vue schématique, suivant dans le temps la figure 3 à la fin de la phase d'ouverture, lorsque le pêne est en position d'ouverture, le cliquet étant libéré et la chaîne cinématique étant ramenée dans sa position initiale,
La figure 5 est une vue schématique de la serrure selon l'invention juste après une action de fermeture manuelle de l'ouvrant, le pêne étant entraîné manuellement par la gâche vers sa position de fermeture,
La figure 6 est une vue schématique, suivant dans le temps la figure 5 pendant une phase de fermeture, de la serrure au passage du premier cran du pêne,
La figure 7 est une vue schématique de la serrure, suivant dans le temps la figure 6 pendant la phase de fermeture, la came étant libérée entre le premier et le second cran de fermeture du pêne,
La figure 8 est une vue schématique de la serrure, suivant dans le temps la figure 7 pendant la phase de fermeture, la came étant entraînée par un ressort de rappel,
La figure 9 est une vue schématique de la serrure, suivant dans le temps la figure 8 pendant la phase de fermeture, dans l'hypothèse où la dent de cliquet revient en butée, ou coopération, avec le premier cran de fermeture du pêne,
La figure 10 est une vue schématique de la serrure, suivant dans le temps la figure 8, la dent de cliquet arrivant en coopération, ou butée, avec le second cran de fermeture du pêne,
La figure 11 est une vue schématique de la serrure représentée précédemment, suivant dans le temps la figure 10, à la fin de la phase de fermeture,
La figure 12 est une vue schématique d'une solution alternative pour le commutateur et la came, dans laquelle la géométrie spéciale de la came est remplacée par un aimant multi-pôles et le commutateur est un capteur à effet Hall,
La figure 13 illustre une serrure ne faisant pas partie de l'invention.
La figure 14 illustre la serrure ne faisant pas partie de l'invention lorsque la dent de cliquet est dégagée de son engagement avec le pêne sous l'action de la chaine cinématique d'actionnement,
La figure 15 illustre la serrure ne faisant pas partie de l'invention lorsque cette dernière est en position d'ouverture, le pêne étant en position de libération extrême de la gâche (non représentée),
La figure 16 illustre la serrure ne faisant pas partie de l'invention lorsque la dent de cliquet est en protubérance avec le premier cran de fermeture du pêne,
La figure 17 illustre la serrure des figures 13 à 16 lorsque cette dernière est en position de fermeture, la dent de cliquet étant en coopération avec le second cran de fermeture du pêne.

L'invention, est illustrée avec une serrure électrique, c'est-à-dire que la chaîne cinématique commandant le déplacement du cliquet, et donc l'ouverture du pêne, est actionnée par un moteur électrique (moteur électrique 5 et arbre moteur 6 sur les figures annexées). Bien entendu, l'invention ne vise pas spécifiquement une utilisation pour une serrure électrique et peut parfaitement fonctionner dans, ou pour, une serrure mécanique, c'est-à-dire une serrure dans laquelle la chaine cinématique est totalement mécanique. Dans ce cas, le ou les moyens d'actionnement de la chaîne cinématique destinée à agir sur le cliquet est/sont mécanique et non électrique.

Par ailleurs, comme cela est visible sur les figures annexées, les figures se succèdent dans une phase d'ouverture puis dans une phase de fermeture, depuis un état initial, représenté sur la figure 1, dans lequel la serrure électrique est en position « fermée ».

Par ailleurs, il doit être noté que la présente invention s'entend essentiellement pour une serrure dotée d'un pêne 1 disposant de deux crans de fermeture 2 et 3 ; la position « fermée » pour la serrure étant celle dans laquelle la dent de cliquet 4 coopère en butée avec le second cran de fermeture 3 du pêne 1 afin de bloquer ce dernier 1.

Sur la figure 1 sont visibles le moteur électrique 5 à partir duquel s'étend un arbre moteur 6 rotatif apte à entraîner en rotation une chaîne cinématique 7. Dans l'exemple choisi ici pour illustrer l'invention, l'ensemble formé par le moteur 5 et son arbre 6 forme l'actionneur de la serrure tandis que la chaîne cinématique 7 consiste en une roue mobile en rotation, sous l'action de l'arbre moteur 6, comportant au moins un maneton 8 s'étendant perpendiculairement au plan de rotation de la roue libre 7. Par rotation de la roue libre 7, le maneton 8 entre en coopération avec le cliquet 9 de la serrure.

Le cliquet 9 de la serrure comprend d'une partie 10 sensiblement en forme de botte ou de L dont l'extrémité coopère avec le maneton 8. En effet, le maneton 8, lors de la rotation de la roue mobile 7, entre en contact avec l'extrémité de la partie 10 en forme de botte afin d'entraîner le cliquet 9 dans le sens des aiguilles d'une montre, ou sens horaire, pour l'éloigner ou l'écarter du pêne 1. En effet, le cliquet 9 mobile en rotation comprend classiquement un ressort de rappel, non représenté sur les figures annexées, exerçant un effort tendant à ramener le cliquet 9 contre le pêne 1, soit dans le sens trigonométrique, ou contraire à celui des aiguilles d'une montre. Le cliquet 9 comprend outre la partie 10 en forme de botte une partie 4 solidaire formant la dent de cliquet 4 dont une extrémité 4' est destinée à venir en prise avec les crans de fermeture 2, 3 du pêne 1 afin de bloquer ce dernier 1. Le cliquet 9 comprend ici une butée 11, s'étendant perpendiculairement au plan de rotation du cliquet 9, destinée à coopérer avec la face 12a de la came 12.

Le pêne 1 de la serrure consiste en un pêne classique hormis le fait qu'il dispose de deux protubérances 14, 15, s'étendant perpendiculairement au plan de rotation du pêne 1, apte à coopérer avec la came 12 pour pousser cette dernière 12 afin de la déplacer vers le cliquet 9. Le pêne 1 mobile en rotation comprend ici deux crans de fermeture 2, 3 apte à coopérer avec l'extrémité 4' de la dent de cliquet 4. Egalement classiquement, le pêne 1 dispose d'un ressort de rappel, non représenté sur les figures annexées, tendant à ramener le pêne 1 en position de libération de la gâche, non représentée sur les figures annexées, soit en position d'ouverture, c'est-à-dire tendant à faire tourner le pêne 1 dans le sens horaire. La serrure selon l'invention comprend une came 12 mobile logée ou disposée dans un logement 13, par exemple pratiqué dans une portion du boîtier de serrure, non représenté sur les figures annexées. Le logement 13 réalisé permet d'autoriser le déplacement linéaire, ou en translation, de la came 12 du fait que ce logement 13 s'étend sensiblement linéairement.

La came 12 est soumise à l'action d'une force permanente tendant à ramener ladite came 12 dans une position initiale. On notera que dans l'exemple choisi pour illustrer l'invention, la position initiale de la came 12 est la position dans laquelle la came 12 se trouve en butée contre une extrémité du logement 13 du boîtier.

La came 12 comporte une languette flexible 16 coopérant avec une portion 17 du logement du boîtier. La came 12 est soumise à l'action d'un ressort 18 destiné à ramener la came 12 dans sa position initiale, à savoir sa position lorsque la serrure est fermée, la came 12 étant en butée contre une paroi du logement 13. Le ressort 18 est situé à proximité du cliquet 9 de sorte que son action tend à éloigner la came 12 du cliquet 9. Par ailleurs, dans l'exemple choisi pour illustrer l'invention sur les figures 1 à 11, le logement 13 comprend une portion avancée 17, ou butée, destinée à coopérer avec la languette flexible 16 de la came 12. La coopération entre la portion 17 du logement 13 et la languette flexible 16 de la came 12 permet de bloquer cette dernière 12 tant qu'une force suffisante n'a pas été transmise à la came 12 de manière à ce que la languette flexible 16 ploie, ou fléchisse, afin que la came 12 continue son déplacement dans un sens ou l'autre au-delà de la portion 17.

On notera que le déplacement de la came 12 est assurée soit par le pêne 1, via l'une de ses protubérances 14 ou 15 soit grâce à son ressort de rappel 18, soit par la protubérance 11 de la botte de cliquet.

La serrure selon l'invention comprend un unique commutateur 19, fixé dans ou sur le boîtier de la serrure, destiné à renseigner l'état d'ouverture ou de fermeture de la serrure, c'est-à-dire la position du pêne 1 et celle du cliquet 9. Dans l'exemple choisi pour illustrer l'invention sur les figures 1 à 11, le commutateur 19 comprend un téton-plongeur 20 mobile apte à occuper une position rentrée et une position sortie sous l'action de la came 12, chacune de ses deux positions du téton-plongeur 20 définissant un état du commutateur 19. Le commutateur 19 comprend ainsi un téton plongeur 20 coopérant avec une partie de la surface de la came d'actionnement 12 pour son activation/désactivation, ou son changement d'état. Le téton-plongeur 20 est soumis à l'action d'un ressort, non représenté sur les figures annexées, disposé dans le commutateur 19, tendant à le faire sortir hors de son logement en position sortie. Par ailleurs, la partie de la came 12 susceptible de venir en contact avec le téton-plongeur 20 dispose d'une géométrie particulière, par exemple en forme de vague, ou d'ondulations, de sorte qu'au sommet d'une vague, ou d'une l'ondulation, le téton-plongeur 20 est enfoncé en position rentrée et lorsque le téton-plongeur 20 est en contact avec la came 12 au creux de la vague, ou de l'ondulation, ce dernier 20 est libéré en position sortie, ou de libération extrême à l'extérieur du commutateur 19.

Dans la variante de réalisation du commutateur 19, illustré sur la figure 12, le commutateur 19 consiste en un capteur à effet Hall. Dans ce cas, la géométrie particulière de la partie 21 de la came 12 destinée à venir en contact avec le téton-plongeur 20 n'est évidemment plus nécessaire de sorte que cette partie 21 de la came 12 peut présenter une forme quelconque mais doit comprendre un aimant multi-pôles 22 ou une pluralité d'aimants accolés à polarité inversée.

Sur la figure 1, la serrure est en position fermée, c'est-à-dire que la dent de cliquet 4 coopère en butée avec le second cran de fermeture 3 du pêne 1.

L'actionneur se met en marche et l'arbre moteur 6 tourne dans un sens de sorte que le maneton 8 tourne dans le sens trigonométrique en direction de la botte 10 du cliquet 9. Le maneton 8 entre en contact avec la botte 10 et continue sa rotation dans le sens trigonométrique, entraînant le cliquet 9 qui s'éloigne du pêne 1 de sorte que la dent de cliquet 4 désengage le second cran de fermeture 3 du pêne 1, comme illustré sur la figure 2. La came 12 ayant été déplacée du fait du contact entre la protubérance 11 de la botte et la face 12a de la came, le commutateur 19 revient dans son état initial après un bref passage dans un état activé, à l'identique de sa position lorsque la serrure est fermée, le téton-plongeur 20 étant sorti à l'extrême hors du boîtier du commutateur 19, c'est-à-dire qu'il repose en contact au creux de la partie 21 en forme de vague, ou d'ondulation, de la came 12.

Le pêne 1 libéré tourne alors dans le sens horaire sous l'action de son ressort de rappel et libère la gâche, non représentée sur les figures annexées. Presque à la fin de sa rotation, la protubérance 14 du pêne 1 vient en contact avec la came 12, plus exactement le coté 12c de la came 12, et la pousse dans son logement 13 de sorte que la came 12 se déplace en translation en direction du cliquet 9. Lors de ce déplacement de la came 12, le téton-plongeur 20 rentre dans le boîtier du commutateur 19 sous l'action du contact avec la partie 21 en forme de vague, ou d'ondulation, de la came 12. En effet, lorsque le pêne 1 est en position d'ouverture, le téton-plongeur 20 se trouve en contact avec un sommet de la partie 21 en forme de vague, ou d'ondulation, de la came 12 de sorte que le téton-plongeur 20 étant enfoncé, ou en position rentrée, le commutateur 19 change d'état. Ce changement d'état du commutateur 19 permet d'indiquer ou de savoir que la serrure est en position d'ouverture.

On notera que la partie 21 en forme de vague, ou d'ondulation, de la came 12 présente entre un creux et un sommet consécutif une partie inclinée de sorte que le téton-plongeur 20 est enfoncé progressivement lorsqu'il passe d'un creux à un sommet ou, à l'inverse, sort progressivement hors du boîtier du commutateur 19 lorsqu'il passe d'un sommet à un creux de la partie 21 en forme de vague, ou d'ondulation. Ceci permet de régler, grâce à la géométrie particulière de la came 12 et/ou de la position de la protubérance 14 du pêne 1, de façon précise et désirée l'instant où le téton-plongeur 20 sera enfoncé de manière à commuter le commutateur 19, indiquant ainsi l'état d'ouverture de la serrure. Ainsi, pour modifier le déclenchement du commutateur 19, ou son changement d'état, il suffira de disposer la protubérance 14 sur le pêne 1 à un endroit précis puisque c'est la protubérance 14 du pêne 1 qui déplace la came 12 et provoque ainsi le changement d'état du commutateur 19.

Autrement dit, il apparaît clairement que dans la phase d'ouverture de la serrure c'est le pêne 1 qui définit, en fonction de sa position, le moment où il sera indiqué que la serrure est ouverte.

On notera, comme cela est visible sur la figure 3, que la languette flexible 16 a passé la portion protubérante 17 du logement 13 au cours de son déplacement sous l'action de la protubérance 14 du pêne 1.

Sur la figure 4 sont illustrés les éléments de la serrure selon l'invention lorsque cette dernière est en position d'ouverture, la roue 7 ayant effectuée une rotation de manière à ramener le maneton 8 dans sa position initiale, c'est-à-dire que le maneton 8 revient dans sa position à proximité de la botte 10 du cliquet 9. En effet, le moteur électrique 5 continue à fonctionner pendant un temps défini (temporisation), puis après son arrêt, le moteur 5 est en court-circuit, ce qui favorise le freinage de la cinématique de la roue 7. La botte 10 du cliquet 9, sous l'action de son ressort de rappel, revient en appui contre le pêne 1, plus exactement, comme illustré sur la figure 4, c'est la dent de cliquet 4 qui vient en contact contre le pêne 1.

Comme cela est visible sur la figure 5, le commutateur 19 reste dans son état indiquant l'ouverture de la serrure tandis que le pêne 1 tourne dans le sens trigonométrique sous l'action de la gâche appuyant sur une face du logement 23 du pêne 1. Sur la figure 5, le pêne 1 est tourné jusqu'au niveau où la dent de cliquet 4 se trouve presque en coopération avec le premier cran de fermeture 2 du pêne 1. Ainsi, entre la position pêne 1 ouvert et le premier cran de fermeture 2, le cliquet 9 reste en appui sur le pêne 1.

Lorsque le pêne 1 poursuit sa rotation, pendant la phase d'ouverture, la dent de cliquet 4 est maintenant en butée contre le premier de cran de fermeture 2 du pêne 1. A ce moment, une second protubérance 15 du pêne 1, s'étendant perpendiculaire au plan de rotation du pêne 1, vient en contact avec une surface 12d de la came 12, via ladite protubérance 15. Du fait de la rotation dans le sens trigonométrique du pêne 1, cette seconde protubérance 15 du pêne 1 agit sur la came 12 pour la ramener vers sa position initiale occupée lorsque la serrure est en position de fermeture, soit pour l'éloigner du cliquet 9. La languette flexible 16 vient en butée contre la portion 17 du logement 13.

La rotation trigonométrique du pêne 1 entraîne la came 12 et donc la languette flexible 16 de sorte que cette dernière 16 passe la portion 17. Après le passage du premier cran de fermeture 2 du pêne 1, le pêne 1 libère la came 12, c'est-à-dire que la seconde protubérance 15 n'est plus en contact avec la came 12. Comme cela est visible sur la figure 7, on notera que le téton-plongeur 20 va alors sortir progressivement du boîtier du commutateur 19, car la translation de la came 12 amène le téton-plongeur 20 en contact avec un creux de la partie 21 de came 12 en forme d'ondulation ou de vague. Le téton-plongeur 20 passant de sa position rentrée à sa position sortie, le commutateur 19 change d'état, indiquant le passage du cliquet 9 en vis-à-vis du premier cran de fermeture 2 du pêne 1.

Le ressort de rappel 18 agit pour ramener la came 12 vers sa position initiale, soit à distance du cliquet 9. Ce déplacement de la came 12 a pour conséquence que le téton-plongeur 20 remonte en position rentrée car ce dernier est à nouveau en contact avec un sommet de la partie 21 de la came 12 en forme d'ondulation ou de vague, ceci entraînant un changement d'état du commutateur 19 indiquant que la serrure est ouverte, c'est-à-dire que le cliquet 9, ou sa dent 4, ne coopère pas avec le second cran de fermeture 3 du pêne 1.

A ce stade, comme illustré sur la figure 8, la butée 11 du cliquet 9, plus exactement la butée 11 de la botte 10 du cliquet 9, vient en butée contre une surface 12a de la came 12. Ce contact entre le cliquet 9 et la came 12 a pour effet de stopper le déplacement de la came 12 vers sa position initiale, sous l'action de son ressort de rappel 18.

Ainsi, si le cliquet 9, ou plus exactement la dent de cliquet 4, retombe en butée contre le premier cran de fermeture 2 du pêne 1, comme illustré sur la figure 9, le commutateur 19 indiquera toujours que la porte est ouverte, la came 12 ayant été ramenée dans sa position initiale sous l'action de la protubérance 15 du pêne 1 en contact avec sa face 12b.

En effet, si la dent du cliquet 4 coopère avec le premier cran de fermeture 2 du pêne 1, il est généralement considéré que la porte n'est pas fermée. On notera que la retombée du cliquet 9 au premier cran de fermeture 2 du pêne 1 autorise le déplacement de la came 12 vers sa position initiale uniquement d'une distance minimum pour laquelle le téton-plongeur 20 reste toujours en contact avec un sommet de la partie 21 de la came 12 en forme d'ondulation ou de vague de sorte que le commutateur 19 ne change pas d'état, indiquant toujours que la serrure est ouverte.

Sur la figure 10 est illustrée l'instant où la dent de cliquet 4 arrive en coopération avec le second cran de fermeture 3, la coopération de la dent de cliquet 4 avec le second cran de fermeture 3 n'étant pas encore réalisée. On notera également qu'à ce stade, la butée 11 du cliquet 9 est toujours en contact avec une surface de la came 12 de sorte que la came 12 ne peut pas être déplacée sous l'action de son ressort de rappel 18.

Sur la figure 11 est illustrée l'instant où le cliquet 9 retombe vers le pêne 1, la dent de cliquet 4 coopérant alors avec le second cran de fermeture 3 du pêne 1. La retombée du cliquet 9 libère la came 12 en écartant la butée 11 du cliquet 9, ce qui a pour conséquence le déplacement de la came 12 vers sa position initiale sous l'action de son ressort de rappel 18. Le déplacement de la came 12 amène le téton-plongeur 20 en contact avec un creux de la partie en forme d'ondulation ou de vague de sorte que le téton-plongeur 20 occupe sa position sortie, le commutateur 19 indiquant un changement d'état interprété comme l'indication de la serrure fermée.

Ainsi, il apparaît clairement que l'indication « serrure fermée » est donnée ici par le cliquet 9 qui n'autorise le changement d'état du commutateur 19, via sa butée 11 agissant sur la came 12, qu'au moment où le cliquet 9 retombe vers le pêne 1, la dent de cliquet 4 étant en coopération avec le second cran de fermeture 3 du pêne 1.

La figure 12 illustre une variante de l'ensemble came/commutateur 12/19 dans laquelle la came 12 porte désormais un aimant multi-pôles 22, ou des aimants accolés à polarité inversé, à la place de la partie 21 en forme d'ondulation ou de vague et le commutateur 19 consiste alors en un capteur à effet Hall, non représenté sur la figure 12. La cinématique ainsi que le résultat des informations d'état de la serrure décrites précédemment restent par ailleurs identique.

Les figures 13 à 17 illustrent un mode d'exécution d'une serrure ne faisant pas partie de l'invention et dans laquelle la came mobile 12 est fixée au cliquet 9. Cette serrure présente les caractéristiques suivantes :
- la came 12 mobile d'actionnement du commutateur est fixée au cliquet 9,
- la serrure comprend un support de guidage 23 fixe apte à guider la came mobile 12,
- le pêne comprend deux protubérances 24, 25 destinées à coopérer avec la came mobile 9.

En effet, comme on peut le voir sur la figure 13, la came mobile 9 est reliée au cliquet 9 et montée libre en rotation par rapport à ce dernier 9. La fixation de la came mobile 9 sur le cliquet est réalisée au niveau de la botte 10 du cliquet 9, sensiblement dans la partie supérieure de la botte 10. Par ailleurs, dans ce mode d'exécution ne faisant pas partie de l'invention, n'est pas nécessaire de disposer d'un logement 13 dans le boîtier de la serrure mais uniquement un support de guidage 23 destiné à maintenir la came mobile 9 et à la guider.

Par ailleurs, le pêne 1 comprend sur sa périphérie deux protubérances 24 et 25 destinées à coopérer avec la came mobile 9. Dans l'exemple choisi pour illustrer l'invention, les autres éléments de la serrure selon le second mode d'exécution sont identiques avec ceux de la serrure selon la premier mode d'exécution.

La support de guidage 23 comprend une partie en pente légère 27 ainsi qu'un décrochement 28, ou retrait, de manière à coopérer en support avec la came mobile 9, plus exactement l'extrémité libre de la came mobile 9.

La serrure est illustrée dans son état fermée sur la figure 17.

Lorsque le moteur électrique 5 entraîne en rotation la roue 7, via l'arbre moteur 6, le maneton 8 pousse le cliquet 9 à l'encontre de son ressort de rappel 18 en le dégageant du pêne 1.

La figure 14 illustre ainsi le moment où le cliquet 9 est dégagé du pêne 1, ce dernier 1 étant alors libéré et pouvant tourner, sous l'effet de son ressort (non représenté), pour désengager la gâche (non représentée).

On notera que le téton plongeur 20 est enfoncé lorsque le cliquet 9, via sa dent de cliquet 4, bloque le pêne 1 au second cran de fermeture 3 ; le commutateur indiquant ainsi que la serrure est bien fermée. Dès que le cliquet 9, et sa dent 4, tourne pour libérer le pêne, la came mobile 9 est entraînée par sa liaison avec le cliquet 9. La géométrie particulière de la came mobile 9 destinée à coopérer avec le téton plongeur 20 consiste notamment en une partie en retrait 26. Lors de la rotation du cliquet 9, sous l'action du maneton 8, la came mobile 9 est déplacée de sorte que le retrait 26 se trouve en vis-à-vis du téton-plongeur 20, ce dernier 20 est alors libéré vers sa position extrême et le commutateur 19 change d'état ce qui indique que la serrure est ouverte.

La figure 15 illustre la serrure ne faisant pas partie de l'invention en position ouverte, le cliquet 9 repose contre le pêne 1. On note également que l'extrémité libre de la came mobile 9 repose sur le support de guidage 23.

Dans la cinématique de fermeture de la serrure, initialement en position ouverte comme illustrée sur la figure 15, le pêne 1 tourne en sens contraire à la cinématique d'ouverture, la came mobile 9 étant guidé sur le support 23. Comme cela est visible sur la figure 16, lorsque ou si la dent de cliquet 4' est en contact avec le premier cran de fermeture 2 du pêne 1, la came mobile 9 n'appuie pas sur le téton plongeur 20, du fait du retrait 26 de la came 9 de sorte que le commutateur 19 ne change pas d'état et indique toujours l'état ouvert de la serrure.

Par contre, lorsque la dent de cliquet 4' coopère avec le second cran de fermeture 3 du pêne 1, la came mobile 9 appuie sur le téton plongeur 20 de manière à enfoncer ce dernier et le commutateur 19 change d'état pour indiquer l'état fermé de la serrure. Ce changement d'état du commutateur 19, c'est-à-dire la pression de la came mobile 9 sur le téton plongeur 20, n'a lieu qu'au moment où la dent de cliquet 4' coopère effectivement avec le second cran de fermeture 3 du pêne 1, ceci en raison de la géométrie particulière de la came 9, en l'occurrence de son retrait 26.

Il est rappelé ici que l'invention n'est pas limitée à une serrure électrique et aurait été décrite sensiblement de la même manière dans une serrure totalement mécanique, c'est-à-dire ne comportant aucun moteur électrique destiné à commander ou actionner la chaine cinématique destinée à agir sur le cliquet. Dans le cas d'une serrure mécanique, l'actionneur électrique 5,6, représenté sur les figures annexées, serait simplement remplacé par un actionneur mécanique.

## Revendications

1. Serrure disposant d'un seul commutateur pour indiquer l'état « ouvert » ou « fermé » de ladite serrure, comprenant un actionneur (5, 6) agissant sur une chaîne cinématique (7) pour réaliser les fonctions de la serrure, un commutateur (19) apte à indiquer les états de la serrure, un pêne (1) à deux crans de fermeture (2, 3), un cliquet (9) comportant une dent de cliquet (4) destinée à venir en prise avec le premier (2) ou le second cran (3) de fermeture du pêne (1), comprennant une came (12) d'actionnement du commutateur, ladite came d'actionnement (12) étant déplaçable sous l'action du pêne (1) et/ou du cliquet (9) pendant la phase d'ouverture et/ou de fermeture de la serrure telle que pendant les phases d'ouverture/fermeture, le pêne (1) et le cliquet (9) coopèrent avec la came 12) **caractérisé en ce que** la came (12) est mobile en translation.

2. Serrure selon la revendication 1, **caractérisée en ce que**, pendant la phase d'ouverture, le cliquet (9) coopère en premier avec la came (12) tandis que pendant la phase de fermeture, le pêne (1) coopère en premier avec la came (12).

3. Serrure selon l'une quelconque des revendications précédentes, **caractérisée en ce que** la came (12) est logée dans un logement (13) du boîtier de la serrure.

4. Serrure selon l'une quelconque des revendications précédentes, **caractérisée en ce que** la came (12) est soumise à l'action d'une force permanente tendant à ramener ladite came (12) dans une position initiale.

5. Serrure selon les revendications 3 et 4, **caractérisée en ce que** la position initiale de la came (12) est la position dans laquelle la came (12) se trouve en butée contre une extrémité du logement (13) du boîtier.

6. Serrure selon la revendication 3 ou 5, **caractérisée en ce que** la came (12) comporte une languette flexible (16) coopérant avec une portion (17) du logement (13) du boîtier.

7. Serrure selon l'une des revendications 1, **caractérisée en ce que** la came (12) mobile d'actionnement du commutateur est fixée au cliquet (9).

8. Serrure selon la revendication 7, **caractérisée en ce qu'**elle comprend une support de guidage (23) fixe apte à guider la came mobile (12).

9. Serrure selon l'une des revendications 8 ou 9, **caractérisée en ce que** le pêne comprend deux protubérances (24, 25) destinées à coopérer avec la came mobile (9).

10. Serrure selon l'une quelconque des revendications précédentes, **caractérisée en ce que** le commutateur (19) comprend un téton plongeur (20) coopérant avec une partie (21) de la surface de la came d'actionnement (12) pour son activation/désactivation.

11. Serrure selon l'une quelconque des revendications 1 à 10, **caractérisée en ce que** le commutateur (19) consiste en un capteur à effet Hall et **en ce que** la came (12) comprend un aimant multi-pôles (22).

12. Serrure selon l'une quelconque des revendications précédentes, **caractérisée en ce que** l'actionneur (5, 6) est un actionneur électrique.

13. Serrure selon l'une quelconque des revendications 1 à 12, **caractérisée en ce que** l'actionneur (5, 6) est un actionneur mécanique.

## Claims

1. Lock boasting a single switch for indicating the "pen" or "closed" state of said lock, comprising an actuator (5, 6) acting upon a kinematic chain (7) so as to realize the functions of the lock, a switch (19) capable of indicating the states of the lock, a bolt (1) having two closing notches (2, 3), a pawl (9) containing a pawl tooth (4) designed to engage with the first (2) or the second closing notch (3) of the bolt (1), comprising a switch-actuating cam (12), said actuating cam (12) being displaceable under the action of the bolt (1) and/or of the pawl (9) during the opening and/or closing phase of the lock such that during the opening/closing phases the bolt (1) and the pawl (9) cooperate with the cam (12), **characterized in that** the cam (12) is mobile in translation.

2. Lock according to Claim 1, **characterized in that** during the opening phase the pawl (9) cooperates first with the cam (12), while during the closing phase the bolt (1) cooperates first with the cam (12).

3. Lock according to either of the preceding claims, **characterized in that** the cam (12) is accommodated in a recess (13) of the housing of the lock.

4. Lock according to any one of the preceding claims, **characterized in that** the cam (12) is subjected to the action of a permanent force tending to return said cam (12) into an initial position.

5. Lock according to Claims 3 and 4, **characterized in that** the initial position of the cam (12) is the position in which the cam (12) butts against one end of the recess (13) of the housing.

6. Lock according to Claim 3 or 5, **characterized in that** the cam (12) contains a flexible tongue (16) cooperating with a portion (17) of the recess (13) of the housing.

7. Lock according to Claim 1, **characterized in that** the switch-actuating mobile cam (12) is fixed to the pawl (9).

8. Lock according to Claim 7, **characterized in that** it comprises a fixed guide support (23) capable of guiding the mobile cam (12).

9. Lock according to either of Claims 7 and 8, **characterized in that** the bolt comprises two protuberances (24, 25) designed to cooperate with the mobile cam (9).

10. Lock according to any one of the preceding claims, **characterized in that** the switch (19) comprises a plunger (20) cooperating with a part (21) of the surface of the actuating cam (12) for its activation/deactivation.

11. Lock according to any one of Claims 1 to 9, **characterized in that** the switch (19) consists of a Hall effect sensor and **in that** the cam (12) comprises a multipolar magnet (22).

12. Lock according to any one of the preceding claims, **characterized in that** the actuator (5, 6) is an electric actuator.

13. Lock according to any one of Claims 1 to 11, **characterized in that** the actuator (5, 6) is a mechanical actuator.

## Patentansprüche

1. Schloss, das über einen einzigen Schalter verfügt, um den "offenen" oder "geschlossenen" Zustand des Schlosses anzuzeigen, mit einem Aktuator (5, 6), der auf eine kinematische Kette (7) einwirkt, um die Funktionen des Schlosses auszuführen, mit einem Schalter (19), der die Zustände des Schlosses anzeigen kann, mit einem Riegel (1) mit zwei Schließrasten (2, 3), mit einer Klinke (9), die einen Klinkzahn (4) aufweist, der dazu bestimmt ist, mit der ersten (2) oder der zweiten Schließraste (3) des Riegels (1) in Eingriff zu kommen, mit einer Nocke (12) zur Betätigung des Schalters, wobei die Betätigungsnocke (12) unter der Wirkung des Riegels (1) und/oder der Klinke (9) während der Öffnungs- und/oder Schließphase des Schlosses derart verschiebbar ist, dass der Riegel (1) und die Klinke (9) während der Öffnungs-/Schließphasen mit der Nocke (12) zusammenwirken, **dadurch gekennzeichnet, dass** die Nocke (12) translationsbeweglich ist.

2. Schloss nach Anspruch 1, **dadurch gekennzeichnet, dass** in der Öffnungsphase die Klinke (9) zuerst mit der Nocke (12) zusammenwirkt, während in der Schließphase der Riegel (1) zuerst mit der Nocke (12) zusammenwirkt.

3. Schloss nach einem der vorhergehenden Ansprüche, **dadurch gekennzeichnet, dass** die Nocke (12) in einer Aufnahme (13) des Gehäuses des Schlosses untergebracht ist.

4. Schloss nach einem der vorhergehenden Ansprüche, **dadurch gekennzeichnet, dass** die Nocke (12) der Wirkung einer Dauerkraft ausgesetzt ist, die dahin tendiert, die Nocke (12) in eine Anfangsstellung zurückzubringen.

5. Schloss nach den Ansprüchen 3 und 4, **dadurch gekennzeichnet, dass** die Anfangsstellung der Nocke (12) die Stellung ist, in der die Nocke (12) sich in Anschlag gegen ein Ende der Aufnahme (13) des Gehäuses befindet.

6. Schloss nach Anspruch 3 oder 5, **dadurch gekennzeichnet, dass** die Nocke (12) eine flexible Zunge (16) aufweist, die mit einem Abschnitt (17) der Aufnahme (13) des Gehäuses zusammenwirkt.

7. Schloss nach Anspruch 1, **dadurch gekennzeichnet, dass** die bewegliche Betätigungsnocke (12) des Schalters an der Klinke (9) befestigt ist.

8. Schloss nach Anspruch 7, **dadurch gekennzeichnet, dass** es einen ortsfesten Führungsträger (23) enthält, der die bewegliche Nocke (12) führen kann.

9. Schloss nach einem der Ansprüche 7 oder 8, **dadurch gekennzeichnet, dass** der Riegel zwei Vorsprünge (24, 25) enthält, die dazu bestimmt sind, mit der beweglichen Nocke (9) zusammenzuwirken.

10. Schloss nach einem der vorhergehenden Ansprüche, **dadurch gekennzeichnet, dass** der Schalter (19) einen Tauchzapfen (20) aufweiset, der mit einem Teil (21) der Fläche der Betätigungsnocke (12) zu ihrer Aktivierung/Deaktivierung zusammenwirkt.

11. Schloss nach einem der Ansprüche 1 bis 9, **dadurch gekennzeichnet, dass** der Schalter (19) aus einem Hallsensor besteht, und dass die Nocke (12) einen Mehrpol-Magnet (22) enthält.

12. Schloss nach einem der vorhergehenden Ansprüche, **dadurch gekennzeichnet, dass** der Aktuator (5, 6) ein elektrischer Aktuator ist.

13. Schloss nach einem der Ansprüche 1 bis 11, **dadurch gekennzeichnet, dass** der Aktuator (5, 6) ein mechanischer Aktuator ist.
